# EUROPÄISCHE PATENTSCHRIFT

(11) **EP 0 198 817 B1**
(45) Veröffentlichungstag und Bekanntmachung des Hinweises auf die Patenterteilung: **07.08.1991**
(21) Anmeldenummer: 86890090.3
(22) Anmeldetag: 02.04.1986
(51) Int. Cl.: B42F 3/00

(54) **Hefteinrichtung für Blattstapel**
Device for joining sheets together
Dispositif d'assemblage de feuilles par agrafe

(30) Priorität: 05.04.1985 AT 1047/85
(43) Veröffentlichungstag der Anmeldung: 22.10.1986
(73) Patentinhaber: Jakob, Lothar, A-1210 Wien (AT)
(72) Erfinder: Jakob, Lothar, A-1210 Wien (AT)
(74) Vertreter: Haffner, Thomas M., Dr.

(56) Entgegenhaltungen:
- DE-B- 1 093 777
- DE-C- 60 011
- GB-A- 691 594
- US-A- 1 410 799
- US-A- 1 690 230

## Beschreibung

Die Erfindung bezieht sich auf eine Hefteinrichtung für einen Blattstapel mit einem durch eine Lochung des Blattstapels hindurchführbaren langgestreckten Verbindungselement, insbesondere einer Schnur bzw. einem Bindfaden, und mit einer Klemmeinrichtung für das Verbindungselement, welche von einer, vorzugsweise kreisförmigen, Platte gebildet ist, welche einen vom Rand der Platte ausgehenden, ungefähr senkrecht zum Rand stehenden bis etwa zur Mitte der Platte reichenden ersten Schlitz für die Einführung des Verbindungselementes aufweist. Aus der US-A- 1 410 799 ist eine solche Hefteinrichtung bekannt geworden, bei welcher aus der Platte eine schmale Zunge herausgestanzt ist, welche an der Oberseite der Platte vorragt und unter welcher der in den senkrecht zum Rand der Platte stehenden Schlitz eingeführte Bindfaden eingeklemmt wird. Die Zunge steht über die Oberseite der Platte vor und ist daher störend, da sie sich in den Blättern eines daraufgelegten Stapels verfangen kann. Überdies bietet auch die Klemmung durch eine schmale Zunge keine sichere Befestigung. Aus der GB-A 691 594 ist eine Hefteinrichtung bekannt geworden, deren Klemmeinrichtung aus einer ebenen Platte und einer mit dieser durch einen zentrischen Hohlniet verbundene konkaven Platte besteht. Der Bindfaden muß durch den Hohlniet hindurchgeführt werden, was Schwierigkeiten bereitet. Der Bindfaden muß hierauf zwischen beiden Platten eingezogen werden. Die konkave Platte liegt mit ihrem Rand am Rand der ebenen Platte an, so daß ein Hohlraum zwischen beiden Platten gebildet ist, welcher ein sicheres Klemmen des Bindfadens verhindert. Beide Platten bestehen aus dünnem flexiblem Material, so daß die Gefahr besteht, daß der Bindfaden nach mehrmaliger Verwendung durch den Rand der konkaven Platte durchgeschnitten wird.

Die Erfindung stellt sich zur Aufgabe, eine einfache leicht zu bedienende, billige und sichere Hefteinrichtung zu schaffen. Die Erfindung besteht im wesentlichen darin, daß die Platte einen von dem der Mündung des ersten Schlitzes gegenüberliegenden Rand der Platte ausgehenden in spitzem Winkel zum Rand der Platte bzw. zur Tangente an den Rand stehenden zweiten Schlitz aufweist, daß der durch den zweiten Schlitz und den Plattenrand begrenzte spitzwinkelige Plattenteil nach einer Seite der Plattenoberfläche schräg aufgebogen ist und daß der Rand der Platte an der der Aufbiegung gegenüberliegenden Oberfläche derselben vom zweiten Schlitz über den spitzwinkeligen Plattenteil bis zum ersten Schlitz abgeschrägt ist, wobei in der Heftstellung die den abgeschrägten Rand aufweisende Oberfläche der Platte am Blattstapel anliegt und der aufgebogene spitzwinkelige Plattenteil freiliegt und der Bindfaden od.dgl. zwischen der Platte und dem Blattstapel geklemmt wird.

Beim Heften von Blattstapeln wird das langgestreckte Verbindungselement, beispielsweise die Schnur bzw. der Bindfaden, in bekannter Weise durch ein Loch des Blattstapels hindurchgezogen. An der Oberfläche des Blattstapels wird die Klemmeinrichtung aufgelegt und die Schnur oder der Bindfaden wird in den ersten Schlitz eingeschoben. Da dieser Schlitz bis etwa zur Mitte der Platte reicht, liegt damit die Schnur im Zentrum der Platte. Gemäß der Erfindung wird hierauf der Bindfaden in den zweiten Schlitz eingeschoben. Da dieser im spitzen Winkel zum Rand der Platte bzw. zur Tangente an diesen steht und der spitzwinkelige Plattenteil aufgebogen ist, gelangt der Bindfaden durch diesen Schlitz zur Unterseite der Platte und kann entgegen dem spitzen Winkel an der Unterseite der Platte zwischen Platte und Blattstapel eingezogen werden, worauf er dann wieder in den ersten Schlitz eingeschoben werden kann. Auf diese Weise ist eine sichere Klemmung der Schnur in der Klemmeinrichtung und damit ein Zusammenhalt des Blattstapels erreicht. Die Klemmvorrichtung wird so auf den Blattstapel aufgelegt, daß der durch den zweiten Schlitz und den Plattenrand begrenzte, aufgebogene, spitzwinkelige Plattenteil oben liegt. Es ist dadurch leicht möglich, die Schnur oder den Bindfaden durch einfaches Herumwickeln um die Klemmeinrichtung in den zweiten Schlitz einzuführen. Dadurch, daß der Rand der Platte an der der Aufbiegung gegenüberliegenden Seite derselben vom zweiten Schlitz über den spitzwinkeligen Plattenteil bis zum ersten Schlitz abgeschrägt ist, wird es in einfacher Weise ermöglicht, die Schnur zwischen dem Blattstapel und der am Blattstapel aufliegenden Oberfläche der Platte einzuziehen und zum ersten Schlitz zu führen, um die Schnur endgültig festzulegen. Das Lösen der festgezogenen Klemmeinrichtung ist dann wieder leicht möglich, indem die Schnur oder der Bindfaden in der anderen Richtung um die Klemmeinrichtung herumgewickelt wird, wobei sie wieder aus dem zweiten Schlitz austritt. Man kann nun die Schnur oder den Bindfaden auch aus dem ersten Schlitz herausziehen, in welchem Falle die Hefteinrichtung völlig gelöst ist. Beim Heften eines Blattstapels, insbesondere beim Heften eines Stapels von Endlosformularen in Leporello-Faltung, ist aber nun oft der Stapel durch die Klemmeinrichtung teilweise verdeckt. Man kann nun einfach die Schnur oder den Bindfaden im ersten Schlitz belassen, um lediglich die Klemmeinrichtung so weit zu lockern, daß sie vom Blattstapel entfernt wird und die Schrift lesbar wird. Hierbei hat das langgestreckte Verbindungselement den Vorteil, daß es so weit gelockert werden kann, daß man die Blätter umdrehen kann, ohne daß sie in Unordnung geraten, da sie ja durch das langgestreckte Verbindungselement wie Schnur oder Bindfaden in ihrer Reihenfolge gehalten werden. Die Erfindung bietet somit wesentliche Vorteile in bezug auf eine kostengünstige, einfache und leicht zu bedienende Klemmvorrichtung. Gemäß der Erfindung ist zweckmäßig der zweite, den spitzwinkeligen Plattenteil begrenzende Schlitz unter ungefähr 60° gegen die an den Plattenrand an der Stelle der Mündung des Schlitzes gelegte Tangente geneigt. Eine solche Neigung dieses zweiten Schlitzes erleichtert das Einziehen der Schnur in den Spalt zwischen Platte und Blattstapel. Es kann auch der Plattenteil zwischen dem ersten Schlitz und dem abgeschrägten Plattenrand nach der selben Seite aufgebogen sein wie der spitzwinkelige Plattenteil, so daß auch das erste Einlegen des Bindfadens od.dgl. in den ersten Schlitz erleichtert wird. Die Breite der Schlitze kann geringfügig kleiner als die Stärke des Bindfadens od.dgl. sein. Dadurch wird der Bindfaden in den Schlitzen besser geklemmt.

Für die Heftung eines Blattstapels sind meist zwei Löcher des Blattstapels durchsetzende Schnüre und zwei Klemmvorrichtungen notwendig. Die Klemmvorrichtung kann aber gemäß der Erfindung in vorteilhafter Weise auch von einer langgestreckten Schiene gebildet sein, an deren vorzugsweise kreisförmig abgerundeten Enden der erste und der zweite Schlitz ausgehend von den Längsseiten der Schiene angeordnet sind. In diesem Fall genügt eine Schiene, welche an ihren Enden je eine Klemmvorrichtung trägt, und die Ausbildung dieser Klemmvorrichtung als Schiene ist vorteilhaft in bezug auf eine stabile Heftung. Da die Schlitze von den Längsseiten der Schiene ausgehen, so kann die Schnur in die Klemmvorrichtungen in gleicher Weise eingelegt werden wie bei Ausbildung der Klemmvorrichtung als kreisförmige Platte. Es ist hierbei vorteilhaft, wenn der am rechten Ende der Schiene vorgesehene erste Schlitz und zweite Schlitz jeweils von der anderen Längskante der Schiene ausgeht als der am linken Ende der Schiene vorgesehene erste Schlitz und zweite Schlitz. Eine solche Ausbildung ist vorteilhaft, da einerseits das gleiche Werkzeug für die Formgebung der beiden Enden der Schiene verwendet werden kann und da vor allem der Bindfaden in die beiden an den Schienenenden ausgebildeten Klemmvorrichtungen im gleichen Sinne in den zweiten Schlitz eingelegt werden kann und die Schnüre an den beiden Enden der Schiene durch Herumwickeln im gleichen Sinne in den Spalt zwischen Schiene und Blattstapel eingezogen werden kann.

Die erfindungsgemäße Klemmvorrichtung ist für das Heften von Blattstapeln, insbesondere von Stapeln von Endlosformularen in Leporello-Faltung, von besonderem Vorteil.

In der Zeichnung ist die Erfindung an Hand von Ausführungsbeispielen erläutert.

Fig. 1 zeigt eine Klemmvorrichtung mit kreisförmiger Platte in Draufsicht. Fig. 2 zeigt einen Schnitt nach Linie II-II der Fig. 1. Fig. 3 ist eine Ansicht in Richtung des Pfeiles III. Fig. 4 zeigt die Klemmvorrichtung an einem Blattstapel. Fig. 5 zeigt eine von einer Schiene gebildete Klemmvorrichtung.

Bei der Ausführungsform nach Fig. 1 bis 3 ist die Klemmvorrichtung von einer kreisförmigen Platte 1 gebildet. Diese Platte weist einen von ihrem Rand ausgehenden ersten Schlitz 2 auf. An der gegenüberliegenden Seite der Platte ist ein zweiter Schlitz 3 vorgesehen, welcher zu einer Tangente 4, welche an den Rand der Platte 1 an der Stelle der Mündung dieses zweiten Schlitzes gelegt ist, in spitzem Winkel α steht. Der Winkel beträgt ungefähr 60°. Durch diesen zweiten Schlitz wird ein spitzwinkeliger Plattenteil 5 begrenzt, der an seiner Spitze 6 nach einer Seite der Platte aufgebogen ist.

Die Platte 1 wird, wie Fig. 4 zeigt, auf den Blattstapel 7 aufgelegt. Eine Schnur 8 (auch Bindfaden genannt) wird durch ein Loch der Lochung 9 des Blattstapels hindurchgezogen und in den ersten Schlitz 2 eingelegt und bis zum Ende dieses Schlitzes geschoben, in welcher Stellung sie ungefähr zentrisch die Platte 1 durchsetzt. Hierauf wird die Schnur in den zweiten Schlitz 3 von oben eingelegt, was dadurch erleichtert ist, daß die Spitze 6 des spitzwinkeligen Plattenteiles 5 nach oben abgebogen ist. Hierauf wird die Schnur in den Spalt zwischen der Platte 1 und dem Blattstapel 7 eingezogen, was dadurch erleichtert wird, daß die Platte an ihrer Unterseite eine Abschrägung 10 aufweist. Hierauf kann die Schnur 8 wieder von unten her in den ersten Schlitz 2 eingezogen werden. Die Breite der Schlitze ist etwas kleiner als die Stärke der Schnur 8 und es kann daher bereits, wenn die Schnur in den zweiten Schlitz eingezogen ist, eine Klemmung der Schnur erreicht werden. Die Schnur kann hierauf ohne weiteres nochmals in den zweiten Schlitz 3 eingezogen werden und wieder an der Stelle der Abschrägung 10 in den Spalt zwischen der Platte 1 und dem Blattstapel 7 eingezogen werden.

Wie Fig. 1 zeigt, sind die Schlitze 2 und 3 an ihrer Übergangsstelle in den Umfang der Platte 1 erweitert, wie mit 11 und 12 angedeutet ist. Wie Fig. 3 zeigt, kann am Rand der Platte 1 an der Unterseite derselben eine Rille 17 vorgesehen sein, in welcher die Schnur aufgenommen wird.

Wie Fig. 1 zeigt, weist die Platte 1 an ihrer dem spitzwinkeligen Plattenteil 5 gegenüberliegenden Seite zwei Löcher 13 auf, deren Durchmesser größer ist als die Breite der Schlitze 2 und 3. Diese Löcher 13 ermöglichen das Durchziehen und das Festlegen eines Endes der Schnur. Das andere Ende wird dann in der oben beschriebenen Weise in die Schlitze 2 und 3 eingeführt. Auf diese Weise kann die Klemmvorrichtung 1 auch zur Herstellung einer Verschnürung dienen.

Fig. 5 zeigt die Ausbildung der Klemmvorrichtung als Leiste 14. Die Enden 15 der Leiste sind abgerundet und bilden Klemmvorrichtungen in der im Zusammenhang mit Fig. 1 bis 3 beschriebenen Weise. Da die Schlitze 2 und 3 von den Längsseiten 16 der Leiste 14 ausgehen, kann die Klemmung der Schnur in der gleichen Weise erfolgen wie bei den Klemmplatten nach Fig. 1, 2 und 3.

## Patentansprüche

1. Hefteinrichtung für einen Blattstapel (7) mit einem durch eine Lochung (9) des Blattstapels (7) hindurchführbaren langgestreckten Verbindungselement (8), insbesondere einer Schnur bzw. einem Bindfaden, und mit einer Klemmeinrichtung (1) für das Verbindungselement, welche von einer, vorzugsweise kreisförmigen, Platte gebildet ist, welche einen vom Rand der Platte (1) ausgehenden, ungefähr senkrecht zum Rand stehenden bis etwa zur Mitte der Platte reichenden ersten Schlitz (2) für die Einführung des Verbindungselementes (8) aufweist, dadurch gekennzeichnet, daß die Platte (1) einen von dem der Mündung des ersten Schlitzes (2) gegenüberliegenden Rand der Platte ausgehenden in spitzem Winkel (α) zum Rand der Platte bzw. zur Tangente (4) an den Rand stehenden zweiten Schlitz (3) aufweist, daß der durch den zweiten Schlitz (3) und den Plattenrand begrenzte spitzwinkelige Plattenteil (5) nach einer Seite der Plattenoberfläche schräg aufgebogen ist und daß der Rand der Platte an der der Aufbiegung gegenüberliegenden Oberfläche derselben vom zweiten Schlitz (3) über den spitzwinkeligen Plattenteil (5) bis zum ersten Schlitz (2) abgeschrägt (Abschrägung 10) ist, wobei in der Heftstellung die den abgeschrägten Rand (10) aufweisende Oberfläche der Platte (1) am Blattstapel (7) anliegt und der aufgebogene spitzwinkelige Plattenteil (5) freiliegt und der Bindfaden od.dgl. zwischen der Platte (1) und dem Blattstapel (7) geklemmt wird.

2. Hefteinrichtung nach Anspruch 1, dadurch gekennzeichnet, daß der zweite, den spitzwinkeligen Plattenteil (5) begrenzende Schlitz (3) unter einem Winkel (α) von ungefähr 60° gegen die an den Plattenrand an der Stelle der Mündung des Schlitzes (3) gelegte Tangente (4) geneigt ist.

3. Hefteinrichtung gemäß Anspruch 1 oder 2, dadurch gekennzeichnet, daß sie von einer langgestreckten Schiene (14) gebildet ist, an deren vorzugsweise abgerundeten Enden (15) der erste (2) und der zweite (3) Schlitz ausgehend von den Längsseiten (16) der Schiene (14) angeordnet sind.

4. Hefteinrichtung nach Anspruch 3, dadurch gekennzeichnet, daß der am rechten Ende (15) der Schiene (14) vorgesehene erste Schlitz (2) und zweite Schlitz (3) jeweils von der anderen Längskante (16) der Schiene (14) ausgehen als der am linken Ende (15) der Schiene (14) vorgesehene erste Schlitz (2) und zweite Schlitz (3).

## Claims

1. Device for joining sheets together with an elongated connecting element (8), in particular a cord or a twine, adapted to be passed through a perforation (9) of a stack (7) of sheets and comprising a clamping means (1) for the connecting element, which clamping means (1) is formed of a, preferably circular, plate member (1) having a first slot (2) extending from the edge of the plate member (1) in an approximately normal direction relative to said edge up to approximately the center of the plate member for passing therethrough the connecting element (8), characterized in that the plate member (1) has a second slot (3) extending from the edge of the plate member at a location located opposite the mouth of said first slot (2) in an acute angle ( α ) relative to the edge of said plate member or relative to the tangent line (4) to said edge at said location, in that the acute-angled portion (5), being delimited by the second slot (3) and the edge of the plate member, of said plate member is obliquely upwardly bent in direction to one side of the surface of the plate member and in that the edge of the plate member is chamferred (chamfer 10) at the surface located opposite the upward bend from said second slot (3) to said first slot (2) via the acute-angled portion(S) of said plate member, whereby the surface of the plate member (1) showing the chamferred edge (10) is adjacent to the stack of sheets (7) in the joined position and the upwardly bent acute-angled portion (5) is exposed and the twine or the like is clamped between the plate member (1) and the stack of sheets (7).

2. Device according to claim 1, characterized in that the second slot (3), delimiting the acute-angled portion (5) of the plate member, is inlined under an angle ( α ) of approximately 60° relative to the tangent line (4) applied to the edge of the plate member at the location of the mouth of the slot (3).

3. Device according to claim 1 or 2, characterized in that the device is formed of an elongated bar (14) having arranged at its, preferably rounded, ends (15) the first slot (2) and the second slot (3) departing from the longitudial edges (16) of the bar (14).

4. Device according to claim 3, characterized in that the first slot (2) and the second slot (3) provided on the right end (15) of the bar (14), both start from the other longitudinal edge (16) of the bar (14) compared with the first slot (2) and the second slot (3) provided on the left end (15) of the bar (14).

## Revendications

1. Dispositif d'assemblage de feuilles par agrafe (7) avec un élément d'assemblage (8) oblong, particulièrement un cordon ou une ficelle, traversant une perforation (9) des feuilles (7), et avec un dispositif de grippage (1) pour l'élément d'assemblage, constitué par une plaque, particulièrement une plaque annulaire, qui a une première rainure (2) pour l'entrée du élément d'assemblage, la rainure commencant de la bordure de la plaque et s'étendant jusqu'au centre de la plaque et à peu près verticalement par rapport à la bordure, characterisé en ce que la plaque (1) a une deuxième rainure (3) commencant de la bordure de la plaque, située en face de la bouche de la première rainure et s'étendant en angle aigu par rapport à la bordure de la plaque ou à la tangente (4) de la bordure, que la partie à angle aigu de la plaque definie par la deuxième rainure et la bordure de la plaque est dépliée à une côté de la surface de la plaque et que la bordure de la plaque est obliqué (chenfrein 10) à la surface de la plaque s'étendant en face de la partie dépliante à partier de la deuxième rainure (3) à travers de la partie (5) à angle aigu de la plaque jusqu' à la première rainure (2), la surface de la plaque (1) ayant la bordure oblique en position agrafée adhérant à l'assemblage de feuilles (7) et la partie depliée (5) à angle aigu de la plaque (5) enlevant et la ficelle etc. étant grippée entre la plaque (1) et l'assemblage de feuilles (7).

2. Dispositif selon la revendication 1, characterisé en ce que la deuxième rainure (3) limitant la partie de la plaque (5) à angle aigu est inclinée par rapport à la tangente (4) de la bordure de la plaque au point de la bouche de la rainure (3) sous un angle ( α ) de 60°.

3. Dispositif selon la revendication 1 ou 2, characterisé en ce que il est formé d'une bande elongée (14) aux extremités (15) particulièrement arrondies de celle-ci la première (2) et la deuxième rainure (3) sont placées à partir des côtés longitudinales (16) de la bande (14).

4. Dispositif selon la revendication 3, characterisé en ce que la première rainure (2) et la deuxième rainure (3) etant placées à l'extrémité droite (15) de la bande (14) partent de l'autre côté longitudinale (16) de la bande (14) que la première rainure (2) et la deuxième rainure (3) etant placées à l'extremité gauche (15) de la bande (14).
